# EUROPÄISCHE PATENTSCHRIFT

(11) **EP 1 194 662 B1**
(45) Veröffentlichungstag und Bekanntmachung des Hinweises auf die Patenterteilung: **20.10.2004**
(21) Anmeldenummer: 00956089.7
(22) Anmeldetag: 18.07.2000
(51) Int. Cl.: E04D 13/035, E04D 13/03, E04D 3/08

(54) **Befestigungsvorrichtung, Einheit bestehend aus Dach- bzw. Lichtelement und Befestigungsvorrichtung und Verwendung der Befestigungsvorrichtung**
Fastening device, assembly consisting of a roof or light element and the fastening device and use of the fastening device
Dispositif de fixation, unité comprenante une plaque de toiture ou une plaque lumineuse et le dispositif de fixation et l'utilisation dudit dispositif

(30) Priorität: 20.07.1999 DE 29912300 U
(43) Veröffentlichungstag der Anmeldung: 10.04.2002
(73) Patentinhaber: Eternit Flachdach Gmbh, 41464 Neuss (DE)
(72) Erfinder: HUKE, Carl-Josef, D-48599 Gronau (DE)
(74) Vertreter: Ackmann, Günther, Dr.
(86) Internationale Anmeldenummer: PCT/DE2000/002364
(87) Internationale Veröffentlichungsnummer: WO 2001/006074

(56) Entgegenhaltungen:
- DE-U- 29 708 039
- GB-A- 2 282 402

## Beschreibung

Die Erfindung betrifft eine Befestigungsvorrichtung zur Befestigung von feststehenden oder beweglichen Dachelementen, bestehend aus ersten und zweiten Befestigungselementen, welche jeweils aus einem flachen, einstückigen Profil mit einer gebogenen Öse und einem auslaufenden Schenkel bestehen, zur Befestigung des ersten Befestigungselementes an einem Dachelement und des zweiten Befestigungselementes an einem feststehenden Teil des Daches, wobei ein Befestigungselement ein Abschlussprofil aufweist und die Ösen der beiden Befestigungselemente deckungsgleich angeordnet und durch ein koaxial einliegendes Verbindungselement miteinander verbunden sind.

Ferner betriff die Erfindung die Verwendung der Befestigungsvorrichtung sowie eine Einheit bestehend aus der Befestigungsvorrichtung und einem Dach bzw. Lichtelement.

Befestigungsvorrichtungen der eingangs genannten Art sind bekannt und werden beispielsweise bei feststehenden oder beweglichen Dachelementen, wie Lichtbändem, Lüftungsklappen oder Abdeckungen, zur Verbindung zweier Profile verwendet. Aus der DE 35 33 144 ist beispielsweise eine Befestigungsvorrichtung für ein gewölbtes Dachoberlicht bekannt, welche ein abgewinkeltes oder abgerundetes, unteres Profil mit einer entsprechend geformten Öse aufweist. Dem gewölbten Oberlicht ist ein Abschlussprofil zugeordnet, welches den Rand des Dachelementes zumindest teilweise umgreift und ebenfalls eine angeformte Öse aufweist. In die Stimfläche der offenen Ösen wird ein kurzes Verbindungselement eingeschoben, welches jeweils eine Öse des unteren bzw. des oberen Abschlussprofils durchgreift.

Aus der EP 0 833 017 ist ferner eine Befestigungsvorrichtung bekannt, bei der die deckungsgleichen Ösen der Befestigungselemente durch ein koaxial einliegendes Verbindungselement miteinander verbunden sind. Das Dachelement ist hier aus mehreren Aluminiumprofilen aufgebaut, die aus rechtwinklig zusammengefügten Unter- und Obersprossen sowie weiteren Abschlussprofilen bestehen. Das Dachelement, beispielsweise ein Lichtelement in Form eines extrudierten Mehrkammerprofiles, liegt auf der Untersprosse auf und ist zwischen Ober- und Untersprosse befestigt. Die beiden Aluminiumprofile fassen die seitlichen Kanten des Dachelementes ein und sind miteinander verschraubt oder verklemmt. Den Abschluss des Diachelementes bzw. Lichtelementes bildet ein U-förmiges Profil, das den Rand des Dachelementes umfasst und das Eindringen von Feuchtigkeit in das Mehrkammerprofil verhindert.

Die genannten Befestigungsvorrichtungen haben den Nachteil, dass sie lediglich zur Befestigung eines Typs von Dachelementen geeignet sind. Insbesondere die Abschlussprofile, die aus einstückigen, U-förmigen Profilen bestehen, sind ausschließlich zur Aufnahme eines Dachelementes mit definierter Stärke ausgebildet. Für unterschiedliche Stärken und Formen von Dachelementen müssen daher auch unterschiedliche Befestigungsvorrichtungen hergestellt werden, die an die Dimensionen der Dachelemente angepasst sind. Die Befestigungsvorrichtungen sind daher nicht flexibel und es ist eine kostenintensive Bereitstellung unterschiedlich dimensionierter Konstruktionen erforderlich.

Aus dem deutschen Gebrauchsmuster DE 297 08 039 ist eine Befestigungsvorrichtung für schwenkbewegliche Dachelemente bekannt, die zwei Befestigungselemente aufweist, wovon ein erstes den Dachelementen und ein zweites der tragenden Dachkonstruktion zugeordnet ist und wobei die Befestigungselemente jeweils eine angeformte Öse aufweisen und die deckungsgleichen Ösen durch ein koxial einliegendes Verbindungselement miteinander verbunden sind. Diese Befestigungsvorrichtung ist zur Befestigung einer vorbestimmten Dicke der Glas- oder Kunststoffelemente vorgesehen und schränkt somit die Einsatzmöglichkeiten ein.

Der Erfindung liegt daher die Aufgabe zugrunde, eine Befestigungsvorrichtung zu schaffen, welche in Bezug auf die Befestigung von Dachelementen unterschiedlicher Stärke flexibel ist und unter Beibehaltung der wesentlichen Bestandteile der Befestigungsvorrichtung leicht und schnell an unterschiedliche Dachelemente angepasst werden kann.

Erfindungsgemäß wird die Aufgabe dadurch gelöst, dass das Abschlussprofil des ersten Befestigungselementes aus einer in eine Nut des auslaufenden Schenkels einschiebbaren und auswechselbaren Glasleiste besteht, welche im eingeschobenen Zustand senkrecht zu ihrer Längsachse schwenkbeweglich ist und wobei ein Dachelement zwischen dem auslaufenden Schenkel des ersten Befestigungselementes und der Glasleiste einklemmlbar ist. Bei dieser besonders vorteilhaften Lösung wird die Glasleiste in eine Nut des auslaufenden Schenkels des ersten Befestigungselementes eingeschoben, wobei die Nut und die Glasleiste so ausgestaltet sind, dass die Glasleiste innerhalb der Nut senkrecht zu ihrer Längsachse schwenkbeweglich

ist. Der auslaufende Schenkel des ersten Befestigungselementes bildet praktisch gemeinsam mit der eingeschobenen Glasleiste das Abschlussprofil, in das die Dachelemente eingeschoben werden können. Ein Dachelement wird demzufolge nach der Montage zwischen dem auslaufenden Schenkel des ersten Befestigungselementes und der Glasleiste eingeklemmt. Bei einer optimalen Anpassung der Glasleiste an die Stärke und Beschaffenheit des Dachelementes wird dieses dabei formschlüssig eingefasst, wobei überraschenderweise sogar das Eindringen von Feuchtigkeit in das Dachelement vollständig verhindert werden kann. Bei der Verwendung eines anderen Dachelementes, beispielsweise mit größerer Stärke, kann in besonders vorteilhafter Weise einfach die Glasleiste ausgetauscht werden, die alleine eine Anpassung an die Dicke des verwendeten Dachelementes ermöglicht. Die übrigen Bestandteile der Befestigungsvorrichtung, insbesondere die Befestigungselemente, können völlig unverändert bleiben und müssen dem veränderten Dachelement nicht angepasst werden. Dadurch, dass die Glasleiste austauschbar in die Nut des auslaufenden Schenkels einschiebbar ist, kann die Glasleiste schnell und ohne großen Aufwand ausgetauscht werden. Eine Anpassung der Befestigungsvorrichtung an unterschiedliche Dachelemente ist also durch die erfindungsgemäße Lösung einfach, schnell und kostengünstig möglich. Dabei ist ein sicherer und gegen Schmutz und Feuchtigkeit abgedichteter Halt der Dachelemente in der Befestigungsvorrichtung gewährleistet. Das Dachelement kann beispielsweise aus einer lichtdurchlässigen oder -undurchlässigen Stegplatte bestehen.

In besonders vorteilhafter Ausgestaltung der Erfindung ist vorgesehen, dass die Glasleiste aus zwei winklig zueinander angeordneten Schenkeln mit unterschiedlichen Schenkellängen besteht und der kürzere Schenkel an seinem dem längeren Schenkel abgewandten Schenkelende einen Quersteg aufweist, welcher seinerseits in Längsrichtung verdickte Seitenränder aufweist. Dabei kann der innere Winkel zwischen den beiden Schenkeln der Glasleiste, beispielsweise zwischen 80 und 90 Grad liegen. Durch diese Ausgestaltung der Glasleiste entsteht gemeinsam mit dem auslaufenden Schenkel des ersten Befestigungselementes ein U-förmiger Querschnitt, der zum Umschließen des Dachelementes geeignet ist. Der Quersteg am freien Ende des kürzeren Schenkels dient dabei zur Verankerung in der Nut, wobei die in Längsrichtung verdickten Seitenränder des Quersteges zur Stabilität der Glasleiste bzw. deren Halterung in der Nut beitragen. Der Quersteg muss in der Nut freies Spiel haben, damit die Glasleiste senkrecht zu ihrer Längsachse beweglich ist und somit ein leichtes Einschieben sowie ein formschlüssiges Einklemmen des Dachelementes möglich wird. Durch den variablen Winkel zwischen den beiden Schenkeln kann die Glasleiste an die Stärke des jeweiligen Dachelementes angepasst werden, wodurch eine hohe Flexibilität der Befestigungsvorrichtung gewährleistet ist. Für Dachelemente in den handelsüblichen Stärken hat sich dabei ein Winkel zwischen 80 und 90 Grad als besonders vorteilhaft erwiesen.

Für Dachelemente mit einer Stärke von 10 mm ist es beispielsweise optimal, die Glasleiste so auszugestalten, dass der innere Winkel zwischen den Schenkeln 86 Grad beträgt, wobei der längere Schenkel eine Länge von 35 mm, der kürzere Schenkel eine Länge von 10,7 mm und der Quersteg eine Breite von 8 mm aufweist. Für Dachelemente mit einer Stärke von 16 mm müssen der Winkel zwischen den Schenkeln und die Länge des kürzeren Schenkels entsprechend vergrößert werden, so dass der innere Winkel zwischen den Schenkeln 88 Grad beträgt, wobei der längere Schenkel eine Breite von 35 mm, der kürzere Schenkel eine Breite von 16,7 mm und der Quersteg eine Breite von 8 mm aufweist. Durch die spezielle Ausführung der Glasleiste kann also das sichere Einfassen der unterschiedlichen Dachelemente gewährleistet werden. Für die Produktion der Befestigungsvorrichtung hat dies den Vorteil, dass praktisch die wesentlichen Teile der Befestigungsvorrichtung für die unterschiedlichen Dachelemente gleich sind, während ausschließlich die einfach aufgebauten Glasleisten in unterschiedlicher Ausgestaltung hergestellt werden müssen.

In vorteilhafter Ausgestaltung der Erfindung ist ferner vorgesehen, dass die Glasleiste einen Anschlag aufweist und der Anschlag bei eingeklemmtem Dachelement an der Öse des ersten Befestigungselementes anliegt. Der Anschlag ist dabei sinnvoller Weise in Verlängerung des längeren Schenkels der Glasleiste an dem kürzeren Schenkel der Glasleiste einstückig angeformt und kann beispielsweise gegenüber dem Abschlussprofil ca. 0,5 mm hervorstehen. In weiterer Ausgestaltung der Erfindung ist vorgesehen, dass der längere Schenkel der Glasleiste ein abgeschrägtes, abgeflachtes freies Schenkelende aufweist.

Um eine stabile und einfache Befestigung der Dachelemente zu ermöglichen, ist in vorteilhafter Ausgestaltung der Erfindung vorgesehen, dass die Nut im Winkel zwischen Öse und dem auslaufenden Schenkel des ersten Befestigungselementes angeordnet ist und eine rechteckförmige Ausnehmung in dem auslaufenden Schenkel bildet, welche zur Aufnahme des Quersteges der Glasleiste vorgesehen ist. Der Quersteg der Glasleiste kann in die rechteckförmige Ausnehmung schnell und sicher eingeführt werden, wobei die Nut im auslaufenden Schenkel angeordnet sein muss, damit die Glasleiste bzw. der Anschlag der Glasleiste an der Öse anliegen kann. Auf diese Weise erhält die Glasleiste bei eingeschobenen Dachelement eine erhöhte Stabilität und ermöglicht ein festes und abdichtendes Halten des Dachelementes.

In besonderer Ausgestaltung der Erfindung ist vorgesehen, dass das Dachelement ein Lichtelement ist und aus einer einfachen oder doppelten Stegplatte besteht. Dabei kann die Stegplatte vorteilhafterweise aus Kunststoff oder aber auch aus Glas hergestellt sein. Anstelle der Verwendung eines Lichtelementes ist aber wahlweise auch die Verwendung eines lichtundurchlässigen Elementes möglich, wenn eine entsprechende Abdeckung benötigt wird.

Die erfindungsgemäße Befestigungsvorrichtung ist in besonders vorteilhafter Ausgestaltung der Erfindung für Dach- bzw. Lichtelemente mit unterschiedlichen Stärken vorgesehen. Dabei können beispielsweise Lichtelemente mit 8, 10, 16 oder 20 mm Stärke verwendet werden. Die Befestigungsvorrichtung kann einfach durch Verwendung unterschiedlicher Glasleisten an die unterschiedlichen Stärken der Dachelemente angepasst werden. Dabei ist vorgesehen, dass der kürzere Schenkel in seiner Länge und der Winkel zwischen den beiden Schenkeln der Glasleiste an die Stärke des jeweiligen Dach- bzw. Lichtelementes angepasst sind, wobei der kürzere Schenkel mit steigender Stärke des Dach- bzw. Lichtelementes eine größere Länge aufweist und der Winkel sich entsprechend vergrößert. Zur Anpassung an die unterschiedlichen Dachelemente müssen also lediglich Glasleisten mit unterschiedlicher Schenkellänge und unterschiedlichen Winkeln zwischen den Schenkeln hergestellt werden. Dabei sind diese Maße direkt proportional abhängig von der Stärke des Dachelementes. Eine Anpassung weiterer Bestandteile der Befestigungsvorrichtung ist nicht erforderlich, so dass es sich hierbei um eine besonders ökonomische Vorrichtung handelt.

In weiterer vorteilhafter Ausgestaltung der Erfindung ist vorgesehen, dass der auslaufende Schenkel des ersten Befestigungselementes an seinem Schenkelende einen winklig angeordneten, einstückig angeformten Profilabschnitt aufweist. Dieser Profilabschnitt kann zusätzlich mit einer Isolierleiste versehen sein. Über den Profilabschnitt kann das erste Befestigungselement mit weiteren Profilen der Dachkonstruktion bzw. Dachelemente, beispielsweise einer Untersprosse, verbunden werden, so dass eine stabile Konstruktion entsteht. Durch die Verwendung einer Isolierleiste kann hierbei eine thermische Trennung erzielt werden, so dass unnötige Wärmeverluste über das Dachelement ausgeschlossen werden.

Um die Stabilität und Widerstandsfähigkeit der gesamten Befestigungsvorrichtung zu erhöhen ist vorgesehen, dass die Ösen der Befestigungselemente mit zumindest einem Teil des Umfanges auf einem feststehenden Teil des Daches auflegen. Die auslaufenden Schenkel der Befestigungselemente, die der Befestigung an den Dachelementen bzw. dem feststehenden Teil des Daches dienen, können dabei an den Ösen einstückig angeformt oder angeschweißt sein.

Erfindungsgemäß ist eine Einheit bestehend aus einem Dach- bzw. Lichtelement und der Befestigungsvorrichtung vorgesehen, beider das Dach- bzw. Lichtelement mit seinen äußeren Randbereichen zusätzlich mit einer Klappenranddichtung versehen ist. Es ist hierbei vorgesehen, dass die Klappenranddichtung aus einem U-förmigen Abschnitt, weicher die Randbereiche des Dach- bzw. Lichtelementes formschlüssig umschließt und mittels eines Drahtgeflechtes verstärkt ist, und einem zylinderförmigen und flexibel verformbaren Bereich besteht. Die Klappenranddichtung besteht vorteilhafter Weise aus einem gummiartigen Kunststoff, der im U-förmigen Abschnitt das Drahtgeflecht vollständig umschließt. Durch die vorteilhafte Form der Klappenranddichtung ist diese einerseits mit dem U-förmigen Abschnitt formschlüssig, abdichtend und sicher an den Rändern eines Dachelementes zu befestigen und kann andererseits durch den flexibel verformbaren Bereich eine dauerhaft gute Abdichtung des Dachelementes im Randbereich erzielen. Durch die zylindrische Form des flexiblen Bereiches können dabei geringe Toleranzen im Abstand zwischen Dachelement und Rahmen ausgeglichen werden, wobei der zylindrische Bereich im abdichtenden Zustand eine mehr oder weniger ovale Form annimmt.

Um eine stabile Konstruktion zu gewährleisten ist ferner vorgesehen, dass das zweite Befestigungselement mit dem feststehenden Teil des Daches verschweißt, verschraubt oder anderweitig, beispielsweise durch eine Steckverbindung, verbunden ist.

Dadurch, dass das Verbindungselement aus Aluminium gefertigt ist und aus einer Hülse, einem Rohrabschnitt oder einem Rundstab besteht, kann eine stabile Verbindung zwischen den beiden Befestigungselementen hergestellt werden. Dabei kann zur Vermeidung von Wärmeverlusten als thermische Trenneinheit auf das Verbindungselement zwischen den Elefestigungselementen eine Isolierhülse aufgeschoben sein. Zur weiteren thermischen Isolierung ist es vorteilhaft, den freiliegenden Ösenbereich der Befestigungselemente durch eine thermische Isolierung abzudecken.

In vorteilhafter Ausgestaltung der Erfindung ist ferner vorgesehen, dass die Befestigungselemente aus Aluminium bestehen und eine Stärke von ca. 1,5 mm aufweisen.

Die Befestigungsvorrichtung kann in vorteilhafter Weise mit thermisch isolierten Aluminiumprofilen und feststehenden oder beweglich angeordneten, ebenen oder gebogenen Dachelementen, insbesondere Lichtbändern, Lüftungsklappen, Abdeckungen oder dergleichen verwendet werden.

Die Erfindung wird im weiteren anhand der Figuren näher erläutert.

Es zeigt
- Figur 1: einen Querschnitt durch den Fußpunkt eines Dachelementes,
- Figur 2: eine Seitenansicht einer Glasleiste,
- Figur 3: eine Seitenansicht eines ersten Befestigungselementes,
- Figur 4: einen Querschnitt durch ein Dachelement mit seitlicher Abdichtung und
- Figur 5: eine perspektivische Ansicht einer Dachkonstruktion.

Figur 1 zeigt eine Befestigungsvorrichtung 1 im Fußpunkt eines beweglichen Dachelementes 2. Die Befestigungsvorrichtung 1 besteht aus einem ersten Befestigungselement 3 und einem zweiten Befestigungselement 4. Beide Befestigungselemente 3, 4 bestehen aus einem zumindest teilweise gerade auslaufenden Schenkel 5, 6, an den jeweils eine gebogene Öse angeformt ist, wobei hier nur die Öse 7 des zweiten Befestigungselementes 4 sichtbar ist. Die beiden Ösen 7 sind deckungsgleich angeordnet und durch ein koaxial einliegendes Verbindungselement 8 miteinander verbunden. Das erste Befestigungselement 3 ist dem Dachelement 2 zugeordnet, wobei das Dachelement 2 auf dem auslaufenden Schenkel 5 aufliegt. Der auslaufende Schenkel 5 des ersten Befestigungselementes 3 weist darüber hinaus an seinem Ende einen rechtwinklig angeordneten, einstückig angeformten Profilabschnitt 9 auf. Dieser Profilabschnitt 9 ist mit der parallel zur Befestigungsvorrichtung 1 verlaufenden Untersprosse 10 des Klappenrahmens 11 verschraubt. Der Klappenrahmen 11 ist seinerseits mit dem Deckprofil 12 verschraubt, welches im Randbereich auf dem Dachelennent 2 aufliegt. Der Profilabschnitt 9 des auslaufenden Schenkels 5 weist darüber hinaus eine Isolierleiste 13 auf, welche zwischen dem Profilabschnitt 9 und der mit diesem verschraubten Untersprosse 10 angeordnet ist. Durch diese vorteilhafte thermische Trennung wird das Entstehen einer Wärmebrücke vermieden. Das zweite Befestigungselement 4 ist dem feststehenden Teil 14 des Daches zugeordnet, wobei das zweite Befestigungselement 4 über den auslaufenden Schenkel 6 mit dem Deckprofil 15 beispielsweise verschraubt oder verschweißt ist. Das senkrecht zum Deckprofil 15 verlaufende Deckprofil 16 ist seinerseits über eine Steckverbindung mit der Untersprosse 17 verbunden. Das Lichtband 18 des feststehenden Teils 14 des Daches ist zwischen dem Deckprofil 15 und dem Bogenprofil 19 eingeklemmt, welche ebenfalls über eine Steckverbindung mittels spezieller Klemmelemente miteinander verbunden sind. Das Lichtband 18 besteht hier aus einer einfachen Stegplatte.

Das erste Befestigungselement 3 weist im Winkel zwischen der hier nicht sichtbaren Öse und dem auslaufenden Schenkel 5 eine rechteckförmige Nut 20 im auslaufenden Schenkel 5 auf. In diese Nut 20 ist die Glasleiste 21 eingeschoben. Die Glasleiste 21 besteht aus zwei winklig zueinander angeordneten Schenkeln 22, 23, wobei der kürzere Schenkel 23 an seinem dem längeren Schenkel gegenüberliegenden Ende einen Quersteg 24 aufweist. Mit diesem Quersteg 24 ist die Glasleiste 21 in die Nut 20 eingeschoben, so dass der Quersteg 24 der Halterung der Glasleiste 21 in der Nut 20 dient. Zwischen dem längeren Schenkel 22 der Glasleiste 21 und dem auslaufenden Schenkel 5 ist das Dachelement 2 eingeschoben. Dadurch, dass die Glasleiste 21 an der Öse 7 des ersten Befestigungselementes 3 anschlägt, liegt die Glasleiste 21 formschlüssig an dem Dachelement 2 an. Das Dachelement 2 wird dabei von der Glasleiste 21 und dem auslaufenden Schenkel 5 so sicher und dicht eingefasst, dass sogar das Eindringen von Feuchtigkeit vollständig verhindert werden kann. Der Quersteg 24 hat innerhalb der Nut 20 relativ freies Spiel, so dass die Glasleiste 21 bei nicht eingeschobenen Dachelement 2 senkrecht zu ihrer Längsachse beweglich ist. Beim Einschieben des Dachelementes 2 zwischen die Glasleiste 21 und den auslaufenden Schenkel 5 erreicht die Glasleiste 21 ihren Anschlag an der hier nicht sichtbaren Öse des ersten Befestigungselements 3, so dass die formschlüssige Einfassung des Dachelementes 2 gewährleistet ist. Das Dachelement 2 kann beispielsweise ein Lichtelement in Form einer Stegplatte oder Stegdoppelplatte aus Kunststoff sein. Bei der dargestellten Konstruktion können Dachelemente 2 mit unterschiedlichen Stärken verwendet werden, ohne die wesentlichen Teile der Befestigungsvorrichtung 1 und der übrigen Konstruktion zu verändern. Es muss zu diesem Zweck lediglich die Glasleiste 21 ausgetauscht werden, wobei durch ein Verändern der Länge des kürzeren Schenkels 23 und des Winkels zwischen den beiden Schenkeln 22, 23 eine Anpassung an die Stärke des Dachelementes 2 erfolgen kann. Ein Austausch der Glasleiste 21 ist einfach und schnell vorzunehmen, so dass hier insgesamt eine sehr flexible und ökonomische Befestigungsvorrichtung 1 vorliegt.

Figur 2 zeigt eine vergrößerte Ansicht der Glasleiste 21 aus Figur 1. Die Glasleiste 21 besteht aus einem längeren Schenkel 22 und einem winklig hierzu angeordneten kürzeren Schenkel 23, an dem wiederum ein senkrecht angeordneter Quersteg 24 einstückig angeformt ist. Die hier dargestellte Glasleiste 21 weist zwischen den beiden Schenkeln 22, 23 einen inneren Winkel α von ca. 86° auf. Der Winkel α kann aber beispielsweise zwischen 80 und 90° variieren, wobei allerdings Winkel α kleiner als 90° besonders vorteilhaft sind, weil hierdurch ein besonders formschlüssiger und dichter Abschluss am freien Ende 25 des längeren Schenkels 22 zwischen der Glasleiste 21 und dem hier nicht dargestellte Dachelement entsteht. Am freien Ende 25 ist der längere Schenkel 22 darüber hinaus abgeflacht bzw. angeschrägt ausgebildet. Die Glasleiste 21 weist ferner an ihrem kürzeren Schenkel 23 in Verlängerung des längeren Schenkels 22 einen Anschlag 26 auf. Dieser Anschlag 26 liegt bei eingeschobenem Dachelement an der Öse des ersten Befestigungselementes an. Der Anschlag 26 weist dabei vorteilhafterweise eine Stärke von ca. 0,5 mm auf, kann aber in Abhängigkeit von der sonstigen Ausgestaltung der Glasleiste 21 auch anders dimensioniert sein. Der Quersteg 24 ist senkrecht zu dem kürzeren Schenkel 23 angeordnet und in Bezug auf seine Breite asymmetrisch an diesem angeformt, so dass zusammen betrachtet praktisch eine L-Form entsteht. Der Quersteg 24 weist in Längsrichtung in den Randbereichen jeweils kreisförmige Verdickungen 27, 28 auf, welche die Anschläge innerhalb der Nut des ersten Befestigungselementes bilden. Die Glasleiste 21 kann hinsichtlich des Winkels α zwischen den beiden Schenkeln 22, 23 und der Länge des kürzeren Schenkels 23 derart variiert werden, dass Dachelemente unterschiedlicher Stärken eingefasst werden können. Das hier dargestellte Ausführungsbeispiel weist, neben dem Anschlag 26 von 0,5 mm und einem Winkel α von 86°, einen kürzeren Schenkel 23 mit einer Länge von 10,7 mm und einen längeren Schenkel 22 mit einer Länge von 35 mm auf und ist somit für das Einfassen von Dachelementen mit 10 mm Stärke geeignet. Durch Vergrößerung des Winkels α und Verlängerung des kürzeren Schenkels 23 kann die Glasleiste beispielsweise an Dachelemente mit größerer Stärke angepasst werden. Die übrige Konstruktion, insbesondere die Befestigungselemente sind von diesen Änderungen nicht betroffen und können völlig unverändert bleiben.

Figur 3 zeigt das erste Befestigungselement 3 aus Figur 1 in einer vergrößerten Darstellung. Das erste Befestigungselement 3 besteht aus dem auslaufenden Schenkel 5 und einer hieran einstückig angeformten, gebogenen Öse 29, welche zur Aufnahme des Verbindungselementes vorgesehen ist. Der auslaufende Schenkel 5 weist darüber hinaus an seinem Ende 30 den einstückig angeformten Profilabschnitt 9 auf. Dieser Profilabschnitt 9 ist winklig an dem auslaufenden Schenkel 5 angeordnet, wobei der innere Winkel β zwischen dem auslaufenden Schenkel 5 und dem Profilabschnitt 9 in Abhängigkeit von der Dachkonstruktion unterschiedliche Maße besitzen kann. Im hier dargestellten Ausführungsbeispiel ist beispielsweise ein Winkel β von 86,5° vorgesehen. Im Winkel zwischen der Öse 29 und dem auslaufenden Schenkel 5 weist dieser eine Nut 20 auf, welche zur Aufnahme der Glasleiste ausgebildet ist. Die Nut 20 ist in dem auslaufenden Schenkel 5 eingearbeitet und weist im wesentlichen die Form eines nach oben offenen Rechteckes auf. Die gebildete Ausnehmung 31 im auslaufenden Schenkel 5 dient zur Aufnahme des Quersteges der Glasleiste. Die beiden Vorsprünge 32, 33 hintergreifen dabei die verdickten Seitenränder des Quersteges der Glasleiste, so dass diese innerhalb der Nut 20 sicher gehalten wird. Die Glasleiste wird hierbei seitlich in die Nut 20 eingeschoben und kann nicht über die Öffnung 34 nach oben herausrutschen oder entfernt werden. Die Glasleiste bzw. der Quersteg hat innerhalb der Ausnehmung 31 freies Spiel, so dass die Glasleiste senkrecht zu Ihrer Längsachse schwenkbeweglich ist. Bei eingeschobenem Dachelement kann sich dann der Quersteg mit seinen verdickten Randbereichen auf der einen Seite in Richtung des Vorsprungs 33 und auf der gegenüberliegenden

Figur 4 zeigt einen Querschnitt durch ein bewegliches Dachelement 40 mit seitlicher Abdichtung. Das Dachelement 40 besteht aus einer Stegplatte, die von einem Deckprofil 41 und einem Klappenrahmen 42 eingefasst ist. Das Deckprofil 41 ist mit dem Klappenrahmen 42 verschraubt und weist im weiteren Dichtungselemente 43 auf, die ein Eindringen von Feuchtigkeit verhindern. Das Dachelement 40 ist in seinem Randbereich 44 mit einer Klappenranddichtung 45 versehen. Die Klappenranddichtung 45 besteht aus einem U-förmigen Abschnitt 46 und einem einstückig an diesem angeformten zylinderförmigen Bereich 47. Der U-förmige Abschnitt 46 besteht aus einem stabilen Drahtgeflecht, welches vollständig von einem gummiartigen Kunststoff umgeben ist. Der angeformt zylinderförmige Bereich 47 besteht ausschließlich aus dem gummiartigen Kunststoff und ist daher flexibel verformbar. Der U-förmige Abschnitt 46 der Klappenranddichtung 45 wird auf den Randbereich 44 des Dacheiementes 40 aufgeschoben und umschließt diesen formschfüssig und abdichtend. Das Dachelement 40 überragt bzw. überlappt seitlich das Lichtband 49. Bei geschlossener Dachklappe 48 liegt die Klappenranddichtung 45 auf dem Lichtband 49 des feststehenden Teils 50 des Daches auf. Dabei wird der flexible zylinderförmige Bereicht 47 zusammengedrückt, so dass er eine ovale Form annimmt und sich eng an das Lichtband 49 anlegt. Die Klappenranddichtung 45 kann also einerseits stabil und abdichtend an dem beweglichen Dachelement 40 befestigt werden und ermöglicht andererseits eine sehr gute und zuverlässige Abdichtung der Klappenkonstruktion bei geschlossener Dachklappe 48. Im dargestellten Ausführungsbeispiel ist der feststehende Teil 50 des Daches zusätzlich mit einer Windleitwand 51 ausgestattet.

Figur 5 zeigt eine perspektivische Ansicht einer Dachkonstruktion mit einem gebogenen 60 und einem satteldachförmigen Dachelement 61. Es wird hier deutlich, dass die Befestigungsvorrichtung 62, die der Befestigungsvorrichtung 1 aus den Figuren 1-3 entspricht, sowohl für gebogene als auch für satteldachförmige, feststehende oder bewegliche Dachelemente bzw. Lichtbänder geeignet ist. Die Dachelemente 60, 61 bestehen hierbei aus Stegdoppelplatten, die seitlich von dem Deckprofil 63 und dem Bogenprofil 64 eingefasst sind. Die Befestigungsvorrichtung 62 besteht aus einem ersten Befestigungselement 65, welches dem Dachelement 60, 61 zugeordnet ist und einem zweiten Befestigungselement 66, welches dem feststehenden Teil 67 des Daches zugeordnet ist. Der feststehende Teil 67 des Daches wird hierbei durch eine Zarge gebildet. Das erste 65 und zweite Befestigungselement 66 sind über das Verbindungselement 68 miteinander verbunden, welches in die Ösen der beiden Befestigungselemente 65, 66 eingeschoben ist. Die Befestigungselemente 65, 66 liegen mit einem Teil des Umfanges ihrer Ösen auf dem feststehenden Teil 67 des Daches auf, so dass eine sehr stabile Konstruktion entsteht. Zwischen den Befestigungselementen 65, 66 und der Zarge 67 sind noch jeweils ein Isolierprofil 69 und ein Basisprofil 70 angeordnet. Auf den außenliegenden, offenen Ösenbereich der Befestigungselemente 65, 66 kann beispielsweise auch eine Isolierhülse zur thermischen Isolierung aufgeschoben sein.

### Bezugszeichenliste

- 1: Befestigungsvorrichtung
- 2: Dachelement
- 3: Erstes Befestigungselement
- 4: Zweites Befestigungselement
- 5: Schenkel
- 6: Schenkel
- 7: Öse
- 8: Verbindungselement
- 9: Profilabschnitt
- 10: Untersprosse
- 11: Klappenrahmen
- 12: Deckprofil
- 13: Isolierleiste
- 14: Teil
- 15: Deckprofil
- 16: Deckprofil
- 17: Untersprosse
- 18: Lichtband
- 19: Bogenprofil
- 20: Nut
- 21: Glasleiste
- 22: Schenkel
- 23: Schenkel
- 24: Quersteg
- 25: Ende
- 26: Anschlag
- 27: Verdickung
- 28: Verdickung
- 29: Öse
- 30: Ende
- 31: Ausnehmung
- 32: Vorsprung
- 33: Vorsprung
- 34: Öffnung
- 35: Boden
- 40: Dachelement
- 41: Deckprofil
- 42: Klappenrahmen
- 43: Dichtungselement
- 44: Randbereich
- 45: Klappenranddichtung
- 46: Abschnitt
- 47: Bereich
- 48: Daclhklappe
- 49: Lichtband
- 50: Teil
- 51: Windleitwand
- 60: Dachelement
- 61: Dachelement
- 62: Befestigungsvorrichtung
- 63: Deckprofil
- 64: Bogenprofil
- 65: Erstes Befestigungselement
- 66: Zweites Befestigungselement
- 67: Teil/Zarge
- 68: Verbindungselement
- 69: Isolierprofil
- 70: Basisprofil

- α: Winkel / Glasleiste
- β: Winkel / Erstes Befestigungselement

## Patentansprüche

1. Befestigungsvorrichtung (1) zur Befestigung von feststehenden oder beweglichen Dachelementen (2, 40, 60, 61), bestehend aus ersten und zweiten Befestigungselementen (3, 4, 65, 66), welche jeweils aus einem flachen, einstückigen Profil mit einer gebogenen Öse (7, 29) und einem auslaufenden Schenkel (5, 6) bestehen, zur Befestigung des ersten Befestigungselementes (3, 65) an einem Dachelement und des zweiten Befestigungselementes (4, 66) an einem feststehenden Teil des Daches, wobei ein Befestigungselement (3, 65) ein Abschlussprofil aufweist und die Ösen (7, 29) der beiden Befestigungselemente (3, 4, 65, 66) deckungsgleich angeordnet und durch ein koaxial einliegendes Verbindungselement (8) miteinander verbunden sind
**dadurch gekennzeichnet,**
**dass** das Abschlussprofil des ersten Befestigungselementes (3, 65) aus einer in eine Nut (20) des auslaufenden Schenkels (5) einschiebbaren und auswechselbaren Glasleiste (21) besteht, welche im eingeschobenen Zustand senkrecht zu ihrer Längsachse schwenkbeweglich ist und wobei ein Dachelement (2, 40, 60, 61) zwischen dem auslaufenden Schenkel (5) des ersten Befestigungselementes (3, 65) und der Glasleiste (21) einklemmbar ist.

2. Befestigungsvorrichtung nach Anspruch 1,
**dadurch gekennzeichnet,**
**dass** die Glasleiste (21) aus zwei winklig zueinander angeordneten Schenkeln (22, 23) mit unterschiedlichen Schenkellängen besteht und der kürzere Schenkel (23) an seinem dem längeren Schenkel (22) abgewandten Schenkelende einen Quersteg (24) aufweist, welcher seinerseits in Längsrichtung verdickte Seitenränder (27, 28) aufweist.

3. Befestigungsvorrichtung nach Anspruch 2,
**dadurch gekennzeichnet,**
**dass** der innere Winkel (α) zwischen den beiden Schenkeln (22, 23) der Glasleiste (21) 80 bis 90 Grad beträgt.

4. Befestigungsvorrichtung nach Anspruch 3,
**dadurch gekennzeichnet,**
**dass** der innere Winkel (α) zwischen den Schenkeln (22, 23) der Glasleiste (21) ca. 86 Grad beträgt, wobei der längere Schenkel (22) eine Länge von ca. 35 mm, der kürzere Schenkel (23) eine Länge von ca. 10,7 mm und der Quersteg (24) eine Breite von ca. 8 mm aufweist.

5. Befestigungsvorrichtung nach Anspruch 3,
**dadurch gekennzeichnet,**
**dass** der innere Winkel (α) zwischen den Schenkeln (22, 23) der Glasleiste (21) ca. 88 Grad beträgt, wobei der längere Schenkel (22) eine Länge von ca. 35 mm, der kürzere Schenkel (23) eine Länge von ca. 16,7 mm und der Quersteg (24) eine Breite von ca. 8 mm aufweist.

6. Befestigungsvorrichtung nach einem oder mehreren der Ansprüche 1 bis 5,
**dadurch gekennzeichnet,**
**dass** die Glasleiste (21) einen Anschlag (26) aufweist und der Anschlag (26) bei eingeklemmtem Dachelement (2, 40, 60, 61) an der Öse (29) des ersten Befestigungselementes (3, 65) anliegt.

7. Befestigungsvorrichtung nach Anspruch 2 und 6,
**dadurch gekennzeichnet,**
**dass** der Anschlag (26) in Verlängerung des längeren Schenkels (22) der Glasleiste (21) an dem kürzeren Schenkel (23) der Glasleiste (21) einstückig angeformt ist.

8. Befestigungsvorrichtung nach Anspruch 6 oder 7,
**dadurch gekennzeichnet,**
**dass** der Anschlag (26) gegenüber dem Abschlussprofil ca. 0,5 mm hervorsteht.

9. Befestigungsvorrichtung nach einem oder mehreren der Ansprüche 2 bis 8,
**dadurch gekennzeichnet,**
**dass** der längere Schenkel (22) der Glasleiste (21) ein abgeschrägtes, abgeflachtes freies Schenkelende (25) aufweist.

10. Befestigungsvorrichtung nach einem oder mehreren der Ansprüche 1 bis 9,
**dadurch gekennzeichnet,**
**dass** die Nut (20) im Winkel zwischen Öse (29) und dem auslaufenden Schenkel (5) des ersten Befestigungselementes (3, 65) angeordnet ist und eine rechteckförmige Ausnehmung (31) in dem auslaufenden Schenkel (5) bildet, welche zur Aufnahme des Quersteges (24) der Glasleiste (21) vorgesehen ist.

11. Befestigungsvorrichtung nach einem oder mehreren der Ansprüche 1 bis 10,
**dadurch gekennzeichnet,**
**dass** die Befestigungsvorrichtung zur Befestigung eines Dach elementes in Form eines Lichtelementes geeignet ist, das aus einer einfachen oder doppelten Stegplatte besteht und/oder aus Kunststoff oder Glas hergestellt ist.

12. Befestigungsvorrichtung nach einem oder mehreren der Ansprüche 1 bis 11,
**dadurch gekennzeichnet,**
**dass** die Befestigungsvorrichtung zur Befestigung von Dach- bzw. Lichtelementen (2, 40, 60, 61) in unterschiedlichen Stärken, beispielsweise 8, 10, 16 oder 20 mm, vorgesehen ist.

13. Befestigungsvorrichtung nach Anspruch 2 und 12,
**dadurch gekennzeichnet,**
**dass** die Glasleiste austauschbar ist, so dass
der kürzere Schenkel (23) der Glasleiste (21) in seiner Länge und der Winkel (α) zwischen den beiden Schenkeln (22, 23) der Glasleiste (21) an die Stärke des jeweiligen Dach- bzw. Lichtelementes (2, 40, 60, 61) anpassbar sind, wobei der kürzere Schenkel (22) der Glasleiste (21) mit steigender Stärke der Dach- bzw. Lichtelemente (2, 40, 60, 61) eine größere Länge aufweist und der Winkel (α) sich entsprechend vergrößert.

14. Befestigungsvorrichtung nach einem oder mehreren der Ansprüche 1 bis 13,
**dadurch gekennzeichnet,**
**dass** der auslaufende Schenkel (5) des ersten Befestigungselementes (3, 65) an seinem Schenkelende einen winklig angeordneten, einstückig angeformten Profilabschnitt (9) aufweist.

15. Befestigungsvorrichtung nach Anspruch 14,
**dadurch gekennzeichnet,**
**dass** der winklig angeordnete Profilabschnitt (9) zusätzlich mit einer lsolierleiste (13) versehen ist.

16. Befestigungsvorrichtung nach einem oder mehreren der Ansprüche 1 bis 15,
**dadurch gekennzeichnet,**
**dass** die Ösen (7, 29) der Befestigungselemente (3, 4, 65, 66) mit zumindest einem Teil des Umfanges auf einem feststehenden Teil (14, 50, 67) des Daches nach der Montage aufliegen und/oder an dem auslaufenden Schenkel (5, 6) einstückig angeformt oder angeschweißt sind.

17. Befestigungsvorrichtung nach einem oder mehreren der Ansprüche 1 bis 16,
**dadurch gekennzeichnet,**
**dass** das zweite Befestigungselement (6, 66) mit dem feststehenden Teil (14, 50, 67) des Daches verschweißbar, verschraubbar oder anderweitig, beispielsweise durch eine Steckverbindung, verbindbar ist.

18. Befestigungsvorrichtung nach einem oder mehreren der Ansprüche 1 bis 17,
**dadurch gekennzeichnet,**
**dass** das Verbindungselement (8, 68) aus Aluminium gefertigt ist und aus einer Hülse, einem Rohrabschnitt oder einem Rundstab besteht.

19. Befestigungsvorrichtung nach einem oder mehreren der Ansprüche 1 bis 18,
**dadurch gekennzeichnet,**
**dass** auf das Verbindungselement (8, 68) zwischen den Befestigungselementen (3, 4, 65, 66) eine Isolierhülse aufgeschoben ist.

20. Befestigungsvorrichtung nach einem oder mehreren der Ansprüche 1 bis 19,
**dadurch gekennzeichnet,**
**dass** der freiliegende Ösenbereich der Befestigungselemente (3, 65) durch eine thermische Isolierung abgedeckt ist.

21. Befestigungsvorrichtung nach einem oder mehreren der Ansprüche 1 bis 20,
**dadurch gekennzeichnet,**
**dass** die Befestigungselemente (3, 4, 65, 66) aus Aluminium bestehen und eine Stärke von ca. 1,5 mm aufweisen.

22. Einheit bestehend aus einem Dach- bzw. Lichtelement und einer Befestigungsvorrichtung nach einem oder mehreren der Ansprüche 1 bis 21,
**dadurch gekennzeichnet,**
**dass** das Dach- bzw. Lichtelement (2, 40, 60, 61) an seinen äußeren Randbereichen (44) zusätzlich mit einer Klappenranddichtung (45) versehen ist.

23. Einheit nach Anspruch 22,
**dadurch gekennzeichnet,**
**dass** die Klappenranddichtung (45) aus einem U-förmigen Abschnitt (46), welcher die Randbereiche (44) des Dach- bzw. Lichtelementes (2, 40, 60, 61) formschlüssig umschließt und mittels eines Drahtgeflechtes verstärkt ist, und einem zylinderförmigen, flexibel verformbaren Bereich (47) besteht.

24. Einheit nach Anspruch 23,
**dadurch gekennzeichnet,**
**dass** die Klappenranddichtung (45) aus einem gummiartigen Kunststoff besteht, der im U-förmigen Abschnitt (46) das Drahtgeflecht vollständig umschließt.

25. Verwendung einer Befestigungsvorrichtung nach einem oder mehreren der Ansprüche 1 bis 21,
**dadurch gekennzeichnet, dass**
die Befestigungsvorrichtung bei mit thermisch isolierten Aluminiumprofilen und feststehenden oder beweglich angeordneten, ebenen oder gebogenen Dachelementen, insbesondere Lichtbändem, Lüftungsklappen, Abdeckungen oder dergleichen eingesetzt wird.

## Claims

1. Fastening device (1) for fastening fixed or movable roof elements (2, 40, 60, 61), consisting of first and second fastening elements (3, 4, 65, 66) each consisting of a flat one-piece profile section with a curved eye (7, 29) and a tangential web (5, 6) for fastening the first fastening element (3, 65) to a roof element and the second fastening element (4, 66) to a fixed part of the roof, wherein one fastening element (3, 65) has an edging profile and the eyes (7, 29) of the two fastening elements (3, 4, 65, 66) are arranged in register and are connected to each other by a coaxial inserted connecting element (8),
**characterized in that**
the edging profile of the first fastening element (3, 65) consists of a replaceable glazing bar (21) which is insertable into a slot (20) in the tangential web (5) and is pivotable perpendicularly to its longitudinal axis when in the inserted condition, a roof element (2, 40, 60, 61) being grippable between the tangential web (5) of the first fastening element (3, 65) and the glazing bar (21).

2. Fastening device according to Claim 1,
**characterized in that**
the glazing bar (21) consists of two webs (22, 23) of different lengths set at an angle to each other and the shorter web (23) carries at its end remote from the longer web (22) a transverse web (24) which, in turn, has thickened lateral edges (27, 28) in the longitudinal direction.

3. Fastening device according to Claim 2,
**characterized in that**
the internal angle (α) between the two webs (22, 23) of the glazing bar (21) is 80 to 90 degrees.

4. Fastening device according to Claim 3,
**characterized in that**
the internal angle (α) between the webs (22, 23) of the glazing bar (21) is approx. 86 degrees, the longer web (22) having a length of approx. 35 mm, the shorter web (23) a length of approx. 10.7 mm, and the transverse web (24) a width of approx. 8 mm.

5. Fastening device according to Claim 3,
**characterized in that**
the internal angle (α) between the webs (22, 23) of the glazing bar (21) is approx. 88 degrees, the longer web (22) having a length of approx. 35 mm, the shorter web (23) a length of approx. 16.7 mm, and the transverse web (24) a width of approx. 8 mm.

6. Fastening device according to one or more of Claims 1 to 5,
**characterized in that**
the glazing bar (21) has an abutment (26) which rests on the eye (29) of the first fastening element (3, 65) when the roof element (2, 40, 60, 61) is gripped.

7. Fastening device according to Claims 2 and 6,
**characterized in that**
the abutment (26) is integrally formed on the shorter web (23) of the glazing bar (21), in the extension of the longer web (22) of the glazing bar (21).

8. Fastening device according to Claim 6 or 7,
**characterized in that**
the abutment (26) sticks out approx. 0.5 mm towards the edging profile.

9. Fastening device according to one or more of Claims 2 to 8,
**characterized in that**
the longer web (22) of the glazing bar (21) has a bevelled, fattened tip (25).

10. Fastening device according to one or more of Claims 1 to 9,
**characterized in that**
the slot (20) is arranged in the corner between the eye (29) and the tangential web (5) of the first fastening element (3, 65), and forms a rectangular recess (31) in the tangential web (5) intended to seat the transverse web (24) of the glazing bar (21).

11. Fastening device according to one or more of Claims 1 to 10,
**characterized in that**
the fastening device is suitable for fastening a roof element in the form of a light element which consists of a single or double cellular panel and/or is made from plastic material or glass.

12. Fastening device according to one or more of Claims 1 to 11,
**characterized in that**
the fastening device is intended for fastening roof and/or light elements (2, 40, 60, 61) of different thicknesses, for example 8, 10, 16 or 20 mm.

13. Fastening device according to Claims 2 and 12,
**characterized in that**
the glazing bar (21) is exchangeable so that the length of the shorter web (23) of the glazing bar (21) and the angle (α) between the two webs (22, 23) of the glazing bar (21) are adaptable to the thickness of the individual roof or light element (2, 40, 60, 61), the length of the shorter web (22) of the glazing bar (21) being increased, and the angle (α) increased accordingly, as the thickness of the roof or light elements (2, 40, 60, 61) increases.

14. Fastening device according to one or more of Claims 1 to 13,
**characterized in that**
the tangential web (5) of the first fastening element (3, 65) has a profile section (9) integrally formed at an angle on its end.

15. Fastening device according to Claim 14,
**characterized in that**
the profile section (9) is additionally provided with an insulating strip (13).

16. Fastening device according to one or more of Claims 1 to 15,
**characterized in that**
after erection, the eyes (7, 29) of the fastening elements (3, 4, 65, 66) bear by at least part of their circumference on a fixed part (14, 50, 67) of the roof and/or are integrally formed on, or welded to, the tangential web (5, 6).

17. Fastening device according to one or more of Claims 1 to 16,
**characterized in that**
the second fastening element (6, 66) is weldable, screwable, or connectable by other means, for example a plug-in connection, to the fixed part (14, 50, 67) of the roof.

18. Fastening device according to one or more of Claims 1 to 17,
**characterized in that**
the connecting element (8, 68) is made of aluminium and consists of a sleeve, tubing section or solid round bar.

19. Fastening device according to one or more of Claims 1 to 18,
**characterized in that**
an insulating sleeve is slipped on to the connecting element (8, 68) between the fastening elements (3, 4, 65, 66).

20. Fastening device according to one or more of Claims 1 to 19,
**characterized in that**
the exposed area of the eyes of the fastening elements (3, 65) is covered with thermal insulation.

21. Fastening device according to one or more of Claims 1 to 20,
**characterized in that**
the fastening elements (3, 4, 65, 66) are made of aluminium and have a thickness of approx. 1.5 mm.

22. Unit consisting of a roof or light element and a fastening device according to one or more of Claims 1 to 21,
**characterized in that**
the roof or light element (2, 40, 60, 61) is additionally provided with a shutter edge seal (45) at its outer margins (44).

23. Unit according to Claim 22,
**characterized in that**
the shutter edge seal (45) consists of a U-shaped portion (46), which clasps the margins (44) of the roof or light element (2, 40, 60, 61) with a positive connection and is reinforced with wire braiding, and a cylindrical, flexibly deformable region (47).

24. Unit according to Claim 23,
**characterized in that**
the shutter edge seal (45) consists of a rubber-like plastic material which entirety surrounds the wire braiding in the U-shaped portion (46).

25. Use of a fastening device according to one or more of Claims 1 to 21,
**characterized in that**
the fastening device is used in conjunction with thermally insulated aluminium profile sections and fixed or movable flat or curved roof elements, in particular strip lighting elements, ventilation dampers, covers, or the like.

## Revendications

1. Dispositif de fixation (1) destiné à la fixation d'éléments de toiture (2, 40, 60, 61) fixes ou mobiles, se composant de premiers et de seconds éléments de fixation (3, 4, 65, 66) qui se composent chacun d'un profil plat d'une seule pièce avec une boucle incurvée (7, 29) et un côté débouchant (5, 6), destiné à la fixation du premier élément de fixation (3, 65) à un élément de toiture et du second élément de fixation (4, 66) à une partie fixe de la toiture, un élément de fixation (3, 65) présentant un profil final et les boucles (7, 29) des deux éléments de fixation (3, 4, 65, 66) étant disposés de manière coïncidente et reliés l'un à l'autre par un élément de raccordement inclus de manière coaxiale (8)
**caractérisé en ce que** le profil final du premier élément de fixation (3, 65) se compose d'une baguette de verre (21) insérable et amovible dans une rainure (20) du côté débouchant (5), ladite baguette de verre (21) étant mobile de manière pivotante perpendiculairement à son axe longitudinal dans l'état inséré et un élément de toiture (2, 40, 60, 61) pouvant être pincé entre le côté débouchant (5) du premier élément de fixation (3, 65) et la baguette de verre (21).

2. Dispositif de fixation selon la revendication 1,
**caractérisé en ce que** la baguette de verre (21) se compose de deux côtés (22, 23) de longueurs différentes faisant un angle entre eux et **en ce que** le côté le plus court (23) présente un méplat transversal (24) à son extrémité écartée du côté le plus long (22), ledit méplat transversal (24) présentant pour sa part dans le sens longitudinal des marges (27, 28) épaissies .

3. Dispositif de fixation selon la revendication 2,
**caractérisé en ce que** l'angle intérieur (α) entre les deux côtés (22, 23) de la baguette de verre (21) est compris entre 80 et 90 degrés.

4. Dispositif de fixation selon la revendication 3,
**caractérisé en ce que** l'angle intérieur (α) entre les côtés (22, 23) de la baguette de verre (21) s'élève environ à 86 degrés, le côté le plus long (22) présentant une longueur d'environ 35 mm, le côté le plus court (23) présentant une longueur d'environ 10,7 mm et le méplat transversal (24) présentant une largeur d'environ 8 mm.

5. Dispositif de fixation selon la revendication 3,
**caractérisé en ce que** l'angle intérieur (α) entre les côtés (22, 23) de la baguette de verre (21) s'élève environ à 88 degrés, le côté le plus long (22) présentant une longueur d'environ 35 mm, le côté le plus court (23) présentant une longueur d'environ 16,7 mm et le méplat transversal (24) présentant une largeur d'environ 8 mm.

6. Dispositif de fixation selon l'une ou plusieurs des revendications 1 à 5,
**caractérisé en ce que** la baguette de verre (21) présente une butée (26) et **en ce que** la butée (26) est ajustée contre la boucle (29) du premier élément de fixation (3, 65) lorsque l'élément de toiture est pincé (2, 40, 60, 61).

7. Dispositif de fixation selon les revendications 2 et 6,
**caractérisé en ce que** la butée (26) est formée d'une seule sur pièce dans le prolongement du côté le plus long (22) de la baguette de verre (21) sur le côté le plus court (23) de la baguette de verre (21).

8. Dispositif de fixation selon la revendication 6 ou 7,
**caractérisé en ce que** la butée (26) s'avance d'environ 0,5 mm par rapport au profil final.

9. Dispositif de fixation selon l'une ou plusieurs des revendications 2 à 8,
**caractérisé en ce que** le côté le plus long (22) de la baguette de verre (21) présente une extrémité (25) de côté libre biseautée et aplatie.

10. Dispositif de fixation selon l'une ou plusieurs des revendications 1 à 9,
**caractérisé en ce que** la rainure (20) est disposée dans l'angle entre la boucle (29) et le côté débouchant (5) du premier élément de fixation (3, 65) et forme un creux rectangulaire (31) dans le côté débouchant (5) qui est prévu pour le logement du méplat transversal (24) de la baguette de verre (21).

11. Dispositif de fixation selon l'une ou plusieurs des revendications 1 à 10,
**caractérisé en ce que** le dispositif de fixation est approprié à la fixation d'un élément de toiture sous la forme d'un élément d'éclairage qui se compose d'une plaque de méplat simple ou double et/ou est fabriqué en plastique ou en verre.

12. Dispositif de fixation selon l'une ou plusieurs des revendications 1 à 11,
**caractérisé en ce que** le dispositif de fixation est prévu en vue de la fixation d'éléments de toiture ou d'éclairage (2, 40, 60, 61) de différentes épaisseurs, par exemple 8, 10, 16 ou 20 mm.

13. Dispositif de fixation selon les revendications 2 et 12,
**caractérisé en ce que** la baguette de verre est amovible de manière à ce que le côté le plus court (23) de la baguette de verre (21) dans sa longueur et l'angle (α) entre les deux côtés (22, 23) de la baguette de verre (21) soient adaptables à l'épaisseur de l'élément de toiture ou d'éclairage correspondant (2, 40, 60, 61), le côté le plus court (22) de la baguette de verre (21) présentant une plus grande longueur avec une épaisseur croissante des éléments de toiture ou d'éclairage (2, 40, 60, 61) et l'angle (α) augmentant en conséquence.

14. Dispositif de fixation selon l'une ou plusieurs des revendications 1 à 13,
**caractérisé en ce que** le côté débouchant (5) du premier élément de fixation (3, 65) présente à son extrémité de côté une section de profil (9) disposée de manière angulaire et formée en une seule pièce.

15. Dispositif de fixation selon la revendication 14,
**caractérisé en ce que** la section de profil (9) disposée de manière angulaire est munie en outre d'une baguette d'isolation (13).

16. Dispositif de fixation selon l'une ou plusieurs des revendications 1 à 15,
**caractérisé en ce que** les boucles (7, 29) des éléments de fixation (3, 4, 65, 66) reposent avec au moins une partie de la circonférence sur une partie fixe (14, 50, 67) du toit après le montage et/ou sont formés ou soudés d'une seule pièce sur le côté débouchant (5, 6).

17. Dispositif de fixation selon l'une ou plusieurs des revendications 1 à 16,
**caractérisé en ce que** le second élément de fixation (6, 66) peut être soudé, vissé ou encore raccordé, par exemple via une connexion par fiches, avec la partie fixe (14, 50, 67) de la toiture.

18. Dispositif de fixation selon l'une ou plusieurs des revendications 1 à 17,
**caractérisé en ce que** l'élément de raccordement (8, 68) est fabriqué en aluminium et se compose d'une douille, d'un tronçon de tuyauterie ou d'une barre ronde.

19. Dispositif de fixation selon l'une ou plusieurs des revendications 1 à 18,
**caractérisé en ce qu'**une douille d'isolation est glissée sur l'élément de raccordement (8, 68) entre les éléments de fixation (3, 4, 65, 66).

20. Dispositif de fixation selon l'une ou plusieurs des revendications 1 à 19,
**caractérisé en ce que** la zone de boucles non protégée des éléments de fixation (3, 65) est recouverte par une isolation thermique.

21. Dispositif de fixation selon l'une ou plusieurs des revendications 1 à 20,
**caractérisé en ce que** les éléments de fixation (3, 4, 65, 66) se composent d'aluminium et présentent une épaisseur d'environ 1,5 mm.

22. Unité se composant d'un élément de toiture ou d'éclairage et d'un dispositif de fixation selon l'une ou plusieurs des revendications 1 à 21,
**caractérisée en ce que** l'élément de toiture ou d'éclairage (2, 40, 60, 61) est muni, en outre, au niveau de sa bordure extérieure (44) d'un joint de bord à clapets (45).

23. Unité selon la revendication 22,
**caractérisée en ce que** le joint de contour à clapets (45) se compose d'une section en forme de U (46) qui entoure en épousant leur forme les bordures (44) de l'élément de toiture ou d'éclairage (2, 40, 60, 61) et qui est renforcée au moyen d'un tissu métallique, ainsi que d'une zone cylindrique déformable de manière flexible (47).

24. Unité selon la revendication 23,
**caractérisée en ce que** le joint de contour à clapets (45) se compose d'un plastique de type caoutchouc qui entoure entièrement le tissu métallique dans la section en forme de U (46).

25. Utilisation d'un dispositif de fixation selon l'une ou plusieurs des revendications 1 à 21,
**caractérisé en ce que** le dispositif de fixation est utilisé avec des profils d'aluminium isolés thermiquement et des éléments de toiture fixes ou disposés de manière mobile, plats ou incurvés, en particulier des bandes vitrées, des clapets de ventilation, des couvertures ou autres.
